# EUROPÄISCHE PATENTSCHRIFT

(11) **EP 2 786 446 B1**
(45) Veröffentlichungstag und Bekanntmachung des Hinweises auf die Patenterteilung: **17.08.2016**
(21) Anmeldenummer: 12809103.0
(22) Anmeldetag: 22.11.2012
(51) Int. Cl.: H01R 4/48

(54) **ANSCHLUSSKLEMME MIT KNIEHEBELBETÄTIGUNG**
CONNECTING TERMINAL HAVING TOGGLE LEVER ACTUATION
BORNE DE RACCORDEMENT AVEC ACTION DE LEVIER COUDÉ

(30) Priorität: 29.11.2011 DE 102011055845
(43) Veröffentlichungstag der Anmeldung: 08.10.2014
(73) Patentinhaber: Phoenix Contact GmbH & Co. KG, 32825 Blomberg (DE)
(72) Erfinder: WENDT, Andreas, 13407 Berlin (DE)
(74) Vertreter: Janke, Christiane
(86) Internationale Anmeldenummer: PCT/EP2012/004838
(87) Internationale Veröffentlichungsnummer: WO 2013/079176

(56) Entgegenhaltungen:
- DE-A1- 19 825 629
- DE-U- 1 765 856
- DE-U1- 29 807 956

## Beschreibung

Die Erfindung betrifft eine Anschlussklemme mit einer Kniehebelbetätigung.

Eine derartige Anschlussklemme ist beispielsweise aus der DE 298 07 956 U1 bekannt. Diese weist ein Gehäuse auf, innerhalb welchem ein festliegend angeordneter Anschlusskontakt ausgebildet ist. Ferner weist die Anschlussklemme eine Klemmfeder auf, welche einen ersten Schenkel, der auf dem Anschlusskontakt abstützend angeordnet ist, und einen freien Federschenkel, welcher über ein Biegungsknie in ein Klemmende übergeht, aufweist, wobei das Klemmende eine den Anschlusskontakt untergreifende Klemmkante aufweist. In dem Gehäuse ist ein an dem Federschenkel der Klemmfeder angreifendes Betätigungsglied schwenkbar gelagert, welches in einer Klemmstellung den Federschenkel derart freigibt, dass dessen Klemmende mit seiner Klemmkante einen in das Gehäuse eingeführten Leiter gegen den Anschlusskontakt zieht, und in einer Offenstellung den Federschenkel niederdrückt, so dass zum Einführen eines Leiters die Klemmkante von dem Anschlusskontakt abgehoben wird. Das Betätigungselement weist einen ersten Hebelarm und einen zweiten Hebelarm auf, wobei der erste Hebelarm schwenkbar an dem zweiten Hebelarm fixiert ist. Ein freies Ende des ersten Hebelarmes ist schwenkbar in dem Gehäuse gelagert und ein freies Ende des zweiten Hebelarmes ist an den Federschenkel gekoppelt.

Nachteilig bei dieser Anschlussklemme ist der erhöhte Bauraumbedarf. Zudem ist die Montage einer derartigen Anschlussklemme aufwendig.

Der Erfindung liegt daher die Aufgabe zu Grunde, eine Lösung schaffen, mittels welcher der Montageaufwand und der Bauraumbedarf einer Anschlussklemme bei gleichzeitigem Erreichen einer sicheren Klemmung eines in die Anschlussklemme eingeführten Leiters reduziert werden kann.

Die Lösung der Aufgabe erfolgt erfindungsgemäß mit einer Anschlussklemme, welche einen Aufnahmekörper, ein Klemmelement, einen ersten Hebelarm, einen zweiten Hebelarm und eine Druckfeder aufweist, wobei der erste Hebelarm drehbar an dem Klemmelement gelagert ist und der zweite Hebelarm drehbar an der Druckfeder gelagert ist, wobei in einem Kontaktierungszustand, bei welchem zur Ausbildung einer Kontaktierung ein in die Anschlussklemme eingeführter Leiter mittels des Klemmelementes gegen eine in der Anschlussklemme angeordnete Stromschiene geklemmt ist, der erste Hebelarm derart in den zweiten Hebelarm eingreift und diese derart zusammen geführt sind, dass die Druckfeder gespannt wird und über den ersten Hebelarm und den zweiten Hebelarm eine Federkraft von der Druckfeder auf das Klemmelement übertragen wird.

Vorteilhafte Ausgestaltungen der Erfindung sind in den Unteransprüchen angegeben.

Die Anschlussklemme gemäß der Erfindung zeichnet sich somit durch eine Kniehebelbetätigung auf, welche leicht montierbar ist und nur wenig Bauraum benötigt. Ein in die Anschlussklemme eingeführter Leiter wird mittels des Klemmelementes gegen eine in die Anschlussklemme eingeführte Stromschiene zur Ausbildung einer Kontaktierung geklemmt. Die Klemmkraft des Klemmelementes auf den eingeführten Leiter wird durch die Druckfeder erzeugt, wobei die Klemmkraft von der Druckfeder über die beiden Hebelarme auf das Klemmelement übertragen wird. Die beiden Hebelarme sind dafür zwischen der Druckfeder und dem Klemmelement angeordnet, wobei der erste Hebelarm drehbar an dem Klemmelement gelagert ist und der zweite Hebelarm drehbar an der Druckfeder gelagert ist. Wenn keine Kontaktierung zwischen der Stromschiene und einem Leiter erfolgt, d. h. wenn keine Klemmkraft auf das Klemmelement übertragen wird, ist der erste Hebelarm vorzugsweise von dem zweiten Hebelarm beabstandet bzw. getrennt, so dass keine Verbindung zwischen dem ersten Hebelarm und dem zweiten Hebelarm besteht. In diesem Zustand sind die beiden Hebelarme somit unabhängig voneinander drehbar. Erst bei einer Überführung in den Kontaktierungszustand werden die beiden Hebelarme miteinander verbunden, indem der erste Hebelarm in den zweiten Hebelarm eingreift. In diesem miteinander verbundenen Zustand werden der erste Hebelarm und der zweite Hebelarm bis zu einer den Kontaktierungszustand ausbildenden Position geführt, bei welcher die beiden Hebelarme ein Dreieck ausbilden und die Druckfeder gespannt ist, um eine möglichst große Klemmkraft von der Druckfeder über die beiden nunmehr miteinander verbundenen Hebelarme auf das Klemmelement zu übertragen. Durch die Aufbringung der Klemmkraft der vorzugsweise besonders stark ausgebildeten Druckfeder über die beiden Hebelarme auf das Klemmelement kann eine sichere Klemmung des Leiters mittels des Klemmelementes und damit eine sichere Kontaktierung des Leiters mit der Stromschiene gewährleistet werden. Alternativ zu der getrennten Ausbildung der beiden Hebelarme ist es jedoch auch möglich, dass der erste Hebelarm und der zweite Hebelarm beispielsweise über einen Drehpunkt oder ein Gelenk miteinander verbunden sind.

Nach einer bevorzugten Ausgestaltung der Erfindung weist das Klemmelement einen ein oder mehrere Rastnasen aufweisenden Klemmarm zum Klemmen des eingeführten Leiters auf. Das Klemmelement ist vorzugsweise in Form eines Klemmhebels ausgebildet, welcher im Kontaktierungszustand mit einem Ende auf dem zu klemmenden Leiter aufliegt und diesen gegen die Stromschiene drückt. Dieses Ende ist vorzugsweise in Form eines Klemmarmes ausgebildet. Um die Klemmwirkung zu verbessern, sind an dem Klemmarm vorzugsweise ein oder mehrere Rastnasen ausgebildet, welche in den Leiter einhaken. Hierdurch kann ein Lösen des Leiters aus der Klemmung, insbesondere ein unbeabsichtigtes Herausziehen des Leiters aus der Anschlussklemme, verhindert werden.

Weiter ist das Klemmelement vorzugsweise über eine erste an dem Aufnahmekörper angeordnete Drehachse schwenkbar gelagert. Die Drehachse ist vorzugsweise in an dem Aufnahmekörper ausgebildeten Öffnungen drehbar fixiert und das Klemmelement ist vorzugsweise über eine an dem Klemmelement ausgebildete Durchgangsöffnung verdrehsicher an der Drehachse befestigt. Das Klemmelement ist somit vorzugsweise über die Drehachse an dem Aufnahmekörper befestigt. Der erste Hebelarm ist vorzugsweise nicht unmittelbar an dem Aufnahmekörper befestigt, sondern über das Klemmelement an dem Aufnahmekörper befestigt.

Der zweite Hebelarm ist vorzugsweise über eine zweite an dem Aufnahmekörper angeordnete Drehachse schwenkbar gelagert. Diese zweite Drehachse ist vorzugsweise ebenfalls wie die erste Drehachse in an dem Aufnahmekörper ausgebildeten, sich gegenüberliegenden Öffnungen drehbar befestigt, wobei die Öffnungen vorzugsweise jeweils als Langloch ausgebildet sind, damit die zweite Drehachse zusammen mit dem an der zweiten Drehachse verdrehsicher befestigten zweiten Hebelarm innerhalb der Öffnungen verschiebbar ist, so dass der zweite Hebelarm zum Spannen der Druckfeder in Richtung der Druckfeder bewegbar ist.

Die drehbare Lagerung des zweiten Hebelarmes an der Druckfeder ist bevorzugt durch eine spannungsbehaftete Reiblagerung ausgebildet. Die Lagerung zwischen dem zweiten Hebelarm und der Druckfeder ist somit vorzugsweise nicht durch ein weiteres Bauteil ausgebildet, sondern der Hebelarm liegt vorzugsweise mit einer seiner Seitenflächen an einer Seitenfläche der Druckfeder an, so dass zwischen der Seitenfläche des zweiten Hebelarmes und der Seitenfläche der Druckfeder eine Gleitreibung ausgebildet ist. Der zweite Hebelarm ist somit vorzugsweise relativ zu der Druckfeder bewegbar, wobei zum Spannen der Druckfeder der zweite Hebelarm gegen die Druckfeder gedrückt wird und sich dabei der zweite Hebelarm relativ zu der Druckfeder verdreht.

Eine weiter bevorzugte Ausgestaltung der Erfindung sieht vor, dass die Druckfeder eine Blattfeder ist. Durch die Verwendung einer Blattfeder nimmt die Druckfeder einen möglichst geringen Platzbedarf innerhalb der Anschlussklemme ein, wodurch der gesamte Bauraumbedarf der Anschlussklemme reduziert werden kann. Alternativ sind jedoch auch andere Druckfedern, wie beispielsweise eine Spiralfeder, einsetzbar.

Eine besonders bevorzugte Anordnung der Druckfeder innerhalb der Anschlussklemme sieht vor, dass an einem ersten Endabschnitt der Druckfeder der zweite Hebelarm drehbar gelagert ist und an einem dem ersten Endabschnitt gegenüberliegenden zweiten Endabschnitt der Druckfeder die Druckfeder in einer in dem Aufnahmekörper ausgebildeten Aussparung eingeführt und darin gelagert ist. Mit ihrem zweiten Endabschnitt ist die Druckfeder somit vorzugsweise in einer festen Position an dem Aufnahmekörper fixiert, indem der zweite Endabschnitt der Druckfeder in der in dem Aufnahmekörper ausgebildeten Aussparung gehalten ist. Der erste Endabschnitt der Druckfeder ist hingegen nicht in einer festen Position angeordnet, sondern dieser kann, um die Druckfeder zu spannen bzw. zu entspannen, relativ zu dem zweiten Endabschnitt bewegt werden, so dass der Abstand zwischen dem ersten Endabschnitt und dem zweiten Endabschnitt veränderbar ist. Um eine besonders Platz sparende Ausgestaltung zu erreichen, ist die Druckfeder hierbei vorzugsweise im Wesentlichen L-förmig ausgebildet.

Zum Klemmen des Leiters und auch zum Lösen der Klemmung weist das Klemmelement vorzugsweise eine erste Werkzeugeinführöffnung auf, in welche ein Werkzeug, beispielsweise ein Schraubendreher, einführbar ist. Mittels eines in die Werkzeugeinführöffnung eingeführten Werkzeuges kann das Klemmelement und damit der erste Hebelarm um die erste Drehachse gedreht werden, wodurch auch der zweite Hebelarm um die zweite Drehachse gedreht wird und dadurch die Druckfeder gespannt bzw. entspannt werden kann. Hierdurch ist eine besonders einfache Betätigung der Anschlussklemme für einen Benutzer möglich.

Hierbei ist weiter vorzugsweise vorgesehen, dass der erste Hebelarm eine zweite Werkzeugeinführöffnung aufweist, welche mit der ersten Werkzeugeinführöffnung des Klemmelementes zusammenwirkt. Hierdurch kann der erste Hebelarm unmittelbar von einem Benutzer betätigt werden, wodurch der Kraftaufwand zum Spannen bzw. Entspannen der Druckfeder und damit der Überführung des Klemmelementes in den Kontaktierungszustand bzw. einem Lösen des Klemmelementes aus dem Kontaktierungszustand für einen Benutzer reduziert werden kann. Die Bedienbarkeit der Anschlussklemme kann dadurch besonders bedienerfreundlich ausgebildet werden. Die zweite Werkzeugeinführöffnung ist dabei vorzugsweise in Form eines Trichters ausgebildet, um zu verhindern, dass das Werkzeug aus der zweiten Werkzeugeinführöffnung herausrutschen kann. Die erste Werkzeugeinführöffnung ist dann vorzugsweise in Form einer Aussparung ausgebildet, welche als Führung für das Werkzeug dient, um das Werkzeug sicher in die zweite Werkzeugeinführöffnung zu führen.

Um zu verhindern, dass bei einer Überführung des Klemmelementes in den Kontaktierungszustand die beiden Hebelarme zu weit ausgelenkt werden, ist es gemäß einer weiter bevorzugten Ausgestaltung der Erfindung vorgesehen, dass an dem Aufnahmekörper ein Anschlag zur Bewegungsbegrenzung des in den zweiten Hebelarm eingreifenden ersten Hebelarmes bei einer Überführung des Klemmelementes in den Kontaktierungszustand ausgebildet ist.

Ferner ist es nach einer vorteilhaften Ausgestaltung der Erfindung vorgesehen, dass an dem Aufnahmekörper und dem Klemmelement ineinandergreifende Rastmittel zum Fixieren des Klemmelementes in einer Position relativ zu dem Aufnahmekörper ausgebildet sind. Die Rastmittel können beispielsweise in Form von an dem Aufnahmekörper ausgebildeten Aussparungen, in welche an dem Klemmelement ausgebildete Auswölbungen eingreifen können, ausgebildet sein. Die Aussparungen können dabei auch an dem Klemmelement und die Auswölbungen an dem Aufnahmekörper ausgebildet sein.

Nachfolgend wird die Erfindung unter Bezugnahme auf die anliegenden Zeichnungen anhand einer bevorzugten Ausführungsform näher erläutert.

Es zeigen:
- Fig. 1: eine schematische, teilweise geschnitte Darstellung einer Anschlussklemme gemäß der Erfindung in einer ersten Position,
- Fig. 2: eine schematische, teilweise geschnitte Darstellung der in Fig. 1 gezeigten Anschlussklemme gemäß der Erfindung in einer zweiten Position,
- Fig. 3: eine schematische, teilweise geschnitte Darstellung der in Fig. 1 gezeigten Anschlussklemme gemäß der Erfindung in einer dritten Position,
- Fig. 4: eine schematische, teilweise geschnitte Darstellung der in Fig. 1 gezeigten Anschlussklemme gemäß der Erfindung in einer vierten Position, und
- Fig. 5: eine weitere schematische Darstellung einer Anschlussklemme gemäß der Erfindung in einer perspektivischen Ansicht.

In Fig. 1 bis 4 ist schematisch eine Anschlussklemme gemäß der Erfindung teilweise geschnitten in einer Seitenansicht in vier verschiedenen Positionen gezeigt, wobei hierbei die Überführung einer Anschlussklemme in einen

Kontaktierungszustand, wie er in Fig. 4 gezeigt ist, zum Klemmen eines in die Anschlussklemme eingeführten Leiters 1 dargestellt ist.

Die Anschlussklemme weist einen Aufnahmekörper 2 auf, welcher, wie insbesondere in Fig. 5 zu erkennen ist, im Wesentlichen u-förmig geformt ist. Der Aufnahmekörper 2 weist zwei parallel zueinander angeordnete Seitenflächen 3, 4 auf, welche über eine Bodenfläche 5 miteinander verbunden sind. Auf der Bodenfläche 5 liegt eine in den Aufnahmekörper 2 eingeführte Stromschiene 6 flächig auf. Auf die Stromschiene 6 wird der eingeführte Leiter 1 mit einem abisolierten Ende 7 des Leiters 1 zur Ausbildung einer Kontaktierung mittels eines Klemmelementes 8 geklemmt.

Das Klemmelement 8 ist in Form eines Klemmhebels ausgebildet und weist einen Klemmarm 9 auf, an dessen freien Ende 10 eine Vielzahl von Rastnasen 11 ausgebildet sind, mittels welchen im Kontaktierungszustand, wie in Fig. 4 gezeigt ist, der Klemmarm 9 in das abisolierte Ende 7 des Leiters 1 eingehakt werden kann. Das Klemmelement 8 ist über eine erste Drehachse 12 an den beiden Seitenflächen 3, 4 des Aufnahmekörpers 2 schwenkbar gelagert. Die erste Drehachse 12 ist dabei an jeweils einer an den beiden Seitenflächen 3, 4 des Aufnahmekörpers 2 ausgebildeten Öffnung 13, wie in Fig. 5 gezeigt, drehbar fixiert, wobei das Klemmelement 8 über eine an dem Klemmelement 8 ausgebildete Durchgangsöffnung 14 verdrehsicher an der ersten Drehachse 12 befestigt ist.

An dem Klemmelement 8 ist ferner oberhalb der ersten Drehachse 12 ein erster Hebelarm 15 drehbar gelagert. Dieser erste Hebelarm 15 bildet zusammen mit einem zweiten Hebelarm 16 und einer Druckfeder 17 eine Betätigungseinheit in Form eines Kniehebels für das Klemmelement 8 zum Klemmen eines eingeführten Leiters 1 mittels des Klemmelementes 8 aus.

Der zweite Hebelarm 16 ist über eine zweite Drehachse 18 drehbar an dem Aufnahmekörper 2 gelagert. Diese zweite Drehachse 18 ist ebenfalls wie die erste Drehachse 12 an jeweils einer an den beiden Seitenflächen 3, 4 des Aufnahmekörpers 2 ausgebildeten Öffnung 19, wie in Fig. 5 gezeigt, drehbar befestigt, wobei die Öffnungen 19 vorzugsweise als Langloch ausgebildet sind, damit die zweite Drehachse 18 zusammen mit dem an der zweiten Drehachse 18 verdrehsicher befestigten zweiten Hebelarm 16 innerhalb der Öffnungen 19 verschiebbar ist, so dass der zweite Hebelarm 16 zum Spannen der Druckfeder 17 in Richtung der Druckfeder 17 bewegbar ist, wie in Fig. 1 bis 4 gezeigt ist.

Der zweite Hebelarm 16 weist eine an die Außenkontur des ersten Hebelarmes 15 angepasste Aufnahmefläche 20 auf, in welche zur Ausbildung des Kontaktierungszustandes der erste Hebelarm 15 eingreifen kann, so dass der erste Hebelarm 15 zusammen mit dem zweiten Hebelarm 16 in einer Drehbewegung geführt werden kann. Die Richtung der Drehbewegung des ersten Hebelarmes 15 erfolgt dabei vorzugsweise entgegengesetzt zu der Richtung der Drehbewegung des zweiten Hebelarmes 16.

Der zweite Hebelarm 16 liegt ferner an einer Seitenfläche der Druckfeder 17 an, so dass der zweite Hebelarm 16 drehbar an der Druckfeder 17 gelagert ist. Die drehbare Lagerung des zweiten Hebelarmes 16 an der Druckfeder 17 ist durch eine spannungsbehaftete Reiblagerung ausgebildet. Die Lagerung zwischen dem zweiten Hebelarm 16 und der Druckfeder 17 ist somit nicht durch ein weiteres Bauteil, wie eine weitere Drehachse, ausgebildet, sondern der zweite Hebelarm 16 liegt mit einer seiner Seitenflächen an einer Seitenfläche der Druckfeder 17 an, so dass zwischen der Seitenfläche des zweiten Hebelarmes 16 und der Seitenfläche der Druckfeder 17 eine Gleitreibung ausgebildet ist. Der zweite Hebelarm 16 ist dabei relativ zu der Druckfeder 17 bewegbar, wobei zum Spannen der Druckfeder 17 der zweite Hebelarm 16 gegen die Druckfeder 17 gedrückt wird und sich dabei der zweite Hebelarm 16 relativ zu der Druckfeder 17 verdreht, wenn die Druckfeder 17 durch den zweiten Hebelarm 16 gedehnt und damit gespannt wird.

Die Druckfeder 17 ist in Form einer Blattfeder ausgebildet, welche im Wesentlichen L-förmig gebogen ausgebildet ist. Die Druckfeder 17 weist einen ersten freien Endabschnitt 21 und einen zweiten freien Endabschnitt 22 auf. Mit ihrem ersten Endabschnitt 21 liegt die Druckfeder 17 an dem zweiten Hebelarm 16 an. Der zweite Endabschnitt 22 der Druckfeder 17 ist in eine an dem Aufnahmekörper 2 ausgebildete Aussparung 23 eingeführt und darin fixiert. Wie in Fig. 5 gezeigt ist, sind in der Aussparung 23 ein oder mehrere Rastmittel 24, hier in Form einer Auswölbung, welche in eine an der Druckfeder 17 ausgebildete Ausnehmung 25 eingreift, ausgebildet, über welche die Druckfeder 17 innerhalb des Aufnahmekörpers 2 fixiert ist und damit in einer festen Position gehalten wird.

Der Aufnahmekörper 2 weist ferner an den Innenflächen der Seitenflächen 3, 4 jeweils einen Anschlag 26 in Form einer Auswölbung zur Bewegungsbegrenzung des in den zweiten Hebelarm 16 eingreifenden ersten Hebelarmes 15 und damit der gesamten Betätigungseinheit bei einer Überführung des Klemmelementes 8 in den Kontaktierungszustand auf.

Ferner sind, wie auch in Fig. 5 gezeigt ist, an dem Aufnahmekörper 2 und dem Klemmelement 8 ineinandergreifende Rastmittel 27, 28 zum Fixieren des Klemmelementes 8 in einer Position relativ zu dem Aufnahmekörper 2 ausgebildet. Die Rastmittel 27, 28 sind hier in Form von an dem Aufnahmekörper 1 ausgebildeten Aussparungen 28, in welche an dem Klemmelement 8 ausgebildete Auswölbungen 27 eingreifen können, ausgebildet. Mittels der Rastmittel 27, 28 kann das Klemmelement 8, wie in Fig. 1 gezeigt ist, in einer ersten Position relativ zu dem Aufnahmekörper 2 gehalten werden, bei welcher das Klemmelement 8 nach oben geschwenkt ist, um eine in dem Aufnahmekörper 2 ausgebildete Einführungsöffnung 29 für den zu klemmenden Leiter 1 frei zu geben. Dadurch kann ein ungewolltes Herunterklappen des Klemmelementes 8 bei einem Einführen oder auch bei einem Lösen des Leiters 1 ohne großen Aufwand und benutzerfreundlich verhindert werden.

Fig. 1 zeigt diese erste Position, bei welcher das Klemmelement 8, insbesondere das freie Ende 9 des Klemmelementes 8, nach oben geschwenkt ist und keine Klemmung oder Kontaktierung mit dem eingeführten Leiter 1 ausgebildet ist. In dieser ersten Position ist der erste Hebelarm 15 von dem zweiten Hebelarm 16 beabstandet angeordnet und die Druckfeder 17 ist in einem entspannten Zustand und liegt möglichst dicht an dem Aufnahmekörper 2 an.

Bei einem Überführen in den Kontaktierungszustand wird, wie in Fig. 2 gezeigt ist, zunächst das Klemmelement 8 nach unten in Richtung des in den Aufnahmekörper 2 eingeführten Leiters 1 abgesenkt. Dabei wird der erste Hebelarm 15 nach oben in Richtung des zweiten Hebelarmes 16 verschwenkt, bis der erste Hebelarm 15 in die Aufnahmefläche 20 des zweiten Hebelarmes 16 eingreift.

Danach wird, wie in Fig. 3 gezeigt ist, durch eine fortführende Bewegung des Klemmelementes 8 nach unten in Richtung des Leiters 1 der erste Hebelarm 15 zusammen mit dem zweiten Hebelarm 16 weiter nach oben verschwenkt bzw. verdreht, wobei der erste Hebelarm 15 weiterhin in die Aufnahmefläche 20 des zweiten Hebelarmes 16 eingreift, so dass der zweite Hebelarm 16 von dem ersten Hebelarm 15 mit geführt wird. Bei der Verdrehbewegung des zweiten Hebelarmes 16 wird der zweite Hebelarm 16 gleichzeitig nach außen in Richtung der Druckfeder 17 bewegt, so dass der zweite Hebelarm 16 gegen die Druckfeder 17 drückt und diese an ihrem ersten Endabschnitt 21 nach außen, von dem Aufnahmekörper 2, dem ersten Hebelarm 15 und dem Klemmelement 8 weg gebogen wird, wodurch die Druckfeder 17 gespannt wird.

In Fig. 4 ist der Kontaktierungszustand gezeigt, bei welchem das Klemmelement 8 mit seinen an dem Klemmarm 9 ausgebildeten Rastnasen 11 in das abisolierte Ende 7 des Leiters 1 eingreift und dadurch das abisolierte Ende 7 des Leiters 1 gegen die Stromschiene 6 gedrückt und eine Kontaktierung ausgebildet wird. Der erste Hebelarm 15 ist dabei so weit nach oben verschwenkt bzw. verdreht, dass er an dem Anschlag 26 anliegt.

Zum Überführen der Anschlussklemme bzw. des Klemmelementes 8 in den Kontaktierungszustand und auch zum Lösen der Kontaktierung weist das Klemmelement 8, wie in Fig. 5 gezeigt ist, eine erste Werkzeugeinführöffnung 30 zum Einführen eines Werkzeuges, insbesondere eines Schraubendrehers, auf. Der erste Hebelarm 15 weist ferner eine zweite Werkzeugeinführöffnung 31 auf, welche mit der ersten Werkzeugeinführöffnung 31 des Klemmelementes 8 zusammenwirkt. Durch die zweite Werkzeugeinführöffnung 31 kann der erste Hebelarm 15 unmittelbar von einem Benutzer betätigt werden, wodurch der Kraftaufwand zum Spannen bzw. Entspannen der Druckfeder 17 und damit der Überführung des Klemmelementes 8 in den Kontaktierungszustand bzw. einem Lösen des Klemmelementes 8 aus dem Kontaktierungszustand für einen Benutzer reduziert werden kann. Die zweite Werkzeugeinführöffnung 31 ist in Form eines Trichters ausgebildet, um zu verhindern, dass das Werkzeug aus der zweiten Werkzeugeinführöffnung 31 herausrutschen kann. Die erste Werkzeugeinführöffnung 30 ist in Form einer Aussparung ausgebildet, welche als Führung für das Werkzeug dient, um das Werkzeug sicher in die zweite Werkzeugeinführöffnung 31, insbesondere in einer wie in Fig. 1 und Fig. 4 gezeigten Position, zu führen.

In Fig. 5 ist die in Fig. 1 bis 4 gezeigte Anschlussklemme ohne einen eingeführten Leiter dargestellt, wobei das Klemmelement 8 nicht an dem Aufnahmekörper 2 mittels der Rastmittel 27, 28 verrastet ist, sondern nach unten auf die Stromschiene 6 geschwenkt ist.

Die Anschlussklemme weist ferner ein hier nicht gezeigtes Gehäuse auf, in welchem der Aufnahmekörper 2 zusammen mit den daran angeordneten Bauteilen eingesetzt ist.

### Bezugszeichenliste

- Leiter: 1
- Aufnahmekörper: 2
- Seitenfläche: 3
- Seitenfläche: 4
- Bodenfläche: 5
- Stromschiene: 6
- Abisoliertes Ende: 7
- Klemmelement: 8
- Klemmarm: 9
- Freies Ende: 10
- Rastnase: 11
- Erste Drehachse: 12
- Öffnung: 13
- Durchgangsöffnung: 14
- Erster Hebelarm: 15
- Zweiter Hebelarm: 16
- Druckfeder: 17
- Zweite Drehachse: 18
- Öffnung: 19
- Aufnahmefläche: 20
- Erster Endabschnitt: 21
- Zweiter Endabschnitt: 22
- Aussparung: 23
- Rastmittel: 24
- Ausnehmung: 25
- Anschlag: 26
- Rastmittel: 27
- Rastmittel: 28
- Einführungsöffnung: 29
- Erste Werkzeugeinführöffnung: 30
- Zweite Werkzeugeinführöffnung: 31

## Patentansprüche

1. Anschlussklemme, mit
einem Aufnahmekörper (2),
einem Klemmelement (8),
einem ersten Hebelarm (15),
einem zweiten Hebelarm (16), und
einer Druckfeder (17),
wobei der erste Hebelarm (15) drehbar an dem Klemmelement (8) gelagert ist und der zweite Hebelarm (16) drehbar an der Druckfeder (17) gelagert ist, wobei in einem Kontaktierungszustand, bei welchem zur Ausbildung einer Kontaktierung ein in die Anschlussklemme eingeführter Leiter (1) mittels des Klemmelementes (8) gegen eine in der Anschlussklemme angeordnete Stromschiene (6) geklemmt ist, der erste Hebelarm (15) derart in den zweiten Hebelarm (16) eingreift und diese derart zusammen geführt sind, dass die Druckfeder (17) gespannt wird und über den ersten Hebelarm (15) und den zweiten Hebelarm (16) eine Federkraft von der Druckfeder (17) auf das Klemmelement (8) übertragen wird.

2. Anschlussklemme nach Anspruch 1, **dadurch gekennzeichnet, dass** das Klemmelement (8) einen ein oder mehrere Rastnasen (11) aufweisenden Klemmarm (9) zum Klemmen des eingeführten Leiters (1) aufweist.

3. Anschlussklemme nach Anspruch 1 oder 2, **dadurch gekennzeichnet, dass** das Klemmelement (8) über eine erste an dem Aufnahmekörper (2) angeordnete Drehachse (12) schwenkbar gelagert ist.

4. Anschlussklemme nach einem der Ansprüche 1 bis 3,
**dadurch gekennzeichnet, dass** der zweite Hebelarm (16) über eine zweite an dem Aufnahmekörper (2) angeordnete Drehachse (18) schwenkbar gelagert ist.

5. Anschlussklemme nach einem der Ansprüche 1 bis 4,
**dadurch gekennzeichnet, dass** die drehbare Lagerung des zweiten Hebelarmes (16) an der Druckfeder (17) durch eine spannungsbehaftete Reiblagerung ausgebildet ist.

6. Anschlussklemme nach einem der Ansprüche 1 bis 5,
**dadurch gekennzeichnet, dass** die Druckfeder (17) eine Blattfeder ist.

7. Anschlussklemme nach einem der Ansprüche 1 bis 6,
**dadurch gekennzeichnet, dass** an einem ersten Endabschnitt (21) der Druckfeder (17) der zweite Hebelarm (16) drehbar gelagert ist und an einem dem ersten Endabschnitt (21) gegenüberliegenden zweiten Endabschnitt (22) der Druckfeder (17) die Druckfeder (17) in einer in dem Aufnahmekörper (2) ausgebildeten Aussparung (23) eingeführt und darin gelagert ist.

8. Anschlussklemme nach einem der Ansprüche 1 bis 7,
**dadurch gekennzeichnet, dass** das Klemmelement (8) eine erste Werkzeugeinführöffnung (30) aufweist.

9. Anschlussklemme nach Anspruch 8, **dadurch gekennzeichnet, dass** der erste Hebelarm (15) eine zweite Werkzeugeinführöffnung (31) aufweist, welche mit der ersten Werkzeugeinführöffnung (30) des Klemmelementes (8) zusammenwirkt.

10. Anschlussklemme nach einem der Ansprüche 1 bis 9,
**dadurch gekennzeichnet, dass** an dem Aufnahmekörper (2) ein Anschlag (26) zur Bewegungsbegrenzung des in den zweiten Hebelarm (16) eingreifenden ersten Hebelarmes (15) bei einer Überführung des Klemmelementes (8) in den Kontaktierungszustand ausgebildet ist.

11. Anschlussklemme nach einem der Ansprüche 1 bis 10,
**dadurch gekennzeichnet, dass** an dem Aufnahmekörper (2) und dem Klemmelement (8) ineinandergreifende Rastmittel (27, 28) zum Fixieren des Klemmelementes (8) in einer Position relativ zu dem Aufnahmekörper (2) ausgebildet sind.

## Claims

1. A connecting terminal, with
a receptacle body (2),
a clamping element (8),
a first lever arm (15),
a second lever arm (16), and
a compression spring (17),
wherein the first lever arm (15) is rotatably mounted on the clamping element (8) and the second lever arm (16) is rotatably mounted on the compression spring (17), wherein in a contacting state, in which a conductor (1) inserted into the connecting terminal by means of the clamping element (8) is clamped against a current rail (6) arranged in the connecting terminal in order to form a contact, the first lever arm (15) engages the second lever arm (16) and said lever arms are guided together such that the compression spring (17) is tensioned and a spring force is transferred from the compression spring (17) to the clamping element (8) via the first lever arm (15) and the second lever arm (16).

2. The connecting terminal according to claim 1, **characterized in that** the clamping element (8) comprises a clamping arm (9) having one or a plurality of tabs (11) for clamping the inserted conductor (1).

3. The connecting terminal according to claim 1 or 2, **characterized in that** the clamping element (8) is pivotably mounted via a first rotational axle (12) arranged on the receptacle body (2).

4. The connecting terminal according to any one of claims 1 to 3, **characterized in that** the second lever arm (16) is pivotably mounted via a second rotational axle (18) arranged on the receptacle body (2).

5. The connecting terminal according to any one of claims 1 to 4, **characterized in that** the pivotable mounting of the second lever arm (16) on the compression spring (17) is formed by means of a tension-loaded friction bearing.

6. The connecting terminal according to any one of claims 1 to 5, **characterized in that** the compression spring (17) is a leaf spring.

7. The connecting terminal according to any one of claims 1 to 6, **characterized in that** the second lever arm (16) is rotatably mounted on a first end section (21) of the compression spring (17), and on a second end section (22) of the pressure spring (17) opposite the first end section (21), the pressure spring (17) is inserted in a recess (23) in the receptacle body (2) and mounted therein.

8. The connecting terminal according to any one of claims 1 to 7, **characterized in that** the clamping element (8) comprises a first tool insertion opening (30).

9. The connecting terminal according to claim 8, **characterized in that** the first lever arm (15) comprises a second tool insertion opening (31) which cooperates with the first tool insertion opening (30) of the clamping element (8).

10. The connecting terminal according to any one of claims 1 to 9, **characterized in that** a stop (26) is formed on the receptacle body (2) for limiting the movement of the first lever arm (15) engaging the second lever arm (16) when the clamping element (8) is moved into the contacting state.

11. The connecting terminal according to any one of claims 1 to 10, **characterized in that** on the receptacle body (2) and the clamping element (8), interlocking latching means (27, 28) are formed for fixing the clamping element (8) in a position relative to the receptacle body (2).

## Revendications

1. Borne de raccordement, avec
un corps de réception (2),
un élément de serrage (8),
un premier bras de levier (15),
un deuxième bras de levier (16), et
un ressort de pression (17),
dans laquelle le premier bras de levier (15) est monté de manière à pouvoir tourner sur l'élément de serrage (8) et le deuxième bras de levier (16) étant monté de manière à pouvoir tourner sur le ressort de pression (17), dans laquelle, dans un état d'établissement de contact dans lequel, pour réaliser l'établissement d'un contact, un conducteur (1) inséré dans la borne de raccordement est serré au moyen de l'élément de serrage (8) contre une barre conductrice (6) disposée dans la borne de raccordement, le premier bras de levier (15) se met en prise dans le deuxième bras de levier (16) et ceux-ci sont réunis d'une manière telle, que le ressort de pression (17) est tendu et qu'une tension du ressort est transmise par le ressort de pression (17) à l'élément de serrage (8) via le premier bras de levier (15) et le deuxième bras de levier (16).

2. Borne de raccordement selon la revendication 1, **caractérisée en ce que** l'élément de serrage (8) présente un bras de serrage (9) présentant un ou plusieurs becs d'arrêt (11) pour serrer le conducteur (1) inséré.

3. Borne de raccordement selon la revendication 1 ou 2, **caractérisée en ce que** l'élément de serrage (8) est monté de manière à pouvoir pivoter via un premier axe de rotation (12) disposé sur le corps de réception (2).

4. Borne de raccordement selon l'une des revendications 1 à 3, **caractérisée en ce que** le deuxième bras de levier (16) est monté de manière à pouvoir pivoter via un deuxième axe de rotation (18) disposé sur le corps de réception (2).

5. Borne de raccordement selon l'une des revendications 1 à 4, **caractérisée en ce que** le montage rotatif du deuxième bras de levier (16) sur le ressort de pression (17) est réalisé grâce à un montage par friction soumis à une tension.

6. Borne de raccordement selon l'une des revendications 1 à 5, **caractérisée en ce que** le ressort de pression (17) est un ressort à lames.

7. Borne de raccordement selon l'une des revendications 1 à 6, **caractérisée en ce que**, sur une première partie d'extrémité (21) du ressort de pression (17), le deuxième bras de levier (16) est monté de manière à pouvoir tourner et **en ce que**, sur une deuxième partie d'extrémité (22) située en vis-à-vis de la première partie d'extrémité (21) du ressort de pression (17), le ressort de pression (17) est inséré dans un évidement (23) formé dans le corps de réception (2) et y est logé.

8. Borne de raccordement selon l'une des revendications 1 à 7, **caractérisée en ce que** l'élément de serrage (8) présente une première ouverture d'insertion d'outil (30).

9. Borne de raccordement selon la revendication 8, **caractérisée en ce que** le premier bras de levier (15) présente une deuxième ouverture d'insertion d'outil (31), laquelle coopère avec la première ouverture d'insertion d'outil (30) de l'élément de serrage (8).

10. Borne de raccordement selon l'une des revendications 1 à 9, **caractérisée en ce qu'**une butée (26) est réalisée sur le corps de réception (2) pour une limitation de déplacement du premier bras de levier (15) se mettant en prise dans le deuxième bras de levier (16) lors d'un passage de l'élément de serrage (8) à l'état d'établissement de contact.

11. Borne de raccordement selon l'une des revendications 1 à 10, **caractérisée en ce que** des moyens d'encliquetage (27, 28) en prise les uns avec les autres pour la fixation de l'élément de serrage (8) dans une position par rapport au corps de réception (2) sont réalisés sur le corps de réception (2) et l'élément de serrage (8).
